# FASCICULE DE BREVET EUROPEEN

(11) **EP 1 039 979 B1**
(45) Date de publication et mention de la délivrance du brevet: **06.11.2002**
(21) Numéro de dépôt: 98958286.1
(22) Date de dépôt: 01.12.1998
(51) Int. Cl.: B22D 11/10

(54) **EQUIPEMENT DE FREINAGE ELECTROMAGNETIQUE D'UN METAL EN FUSION DANS UNE INSTALLATION DE COULEE CONTINUE**
EINRICHTUNG ZUM ELEKTROMAGNETISCHEN ABBREMSEN EINER METALSCHMELZE IN EINER STRANGGIESSANLAGE
ELECTROMAGNETIC BRAKING DEVICE FOR A SMELTING METAL IN A CONTINUOUS CASTING INSTALLATION

(30) Priorité: 17.12.1997 FR 9715984
(43) Date de publication de la demande: 04.10.2000
(73) Titulaire: ROTELEC S.A., F-93176 Bagnolet (FR)
(72) Inventeur: KUNSTREICH, Siebo, F-93400 Saint-Ouen (FR); NOVE, Marie-Claude, F-75017 Paris (FR)
(74) Mandataire: Ventavoli, Roger
(86) Numéro de dépôt international: FR9802577
(87) Numéro de publication internationale: WO99030856

(56) Documents cités:
- EP-A- 0 040 383
- WO-A-92/12814
- WO-A-96/26029
- FR-A- 2 324 395
- FR-A- 2 324 397
- FR-A- 2 358 222
- FR-A- 2 358 223
- FR-A- 2 550 717

## Description

La présente invention a trait à la coulée continue des métaux, notamment de l'acier. Elle concerne plus particulièrement les techniques consistant, à l'aide d'un champ magnétique, à influer sur la circulation du métal en fusion lors de son arrivée dans la lingotière de coulée continue.

On sait que le jet d'arrivée du métal en fusion dans la lingotière crée au sein de celle-ci une perturbation hydrodynamique souvent à l'origine de défauts observés ensuite sur le produit coulé laminé. D'une part, le jet entraîne avec lui en profondeur dans le coeur liquide du produit en cours de coulée des inclusions non-métalliques qui ont du mal ensuite à s'éliminer par décantation naturelle sur le ménisque (surface libre du métal en fusion dans la lingotière). Ce phénomène général est plus marqué encore sur les machines de coulée de type "courbe" ou "semi courbe", comme c'est le cas pour la coulée de produits à large section, les brames notamment, dans lesquelles le front de solidification de l'intrados du produit coulé forme alors un obstacle à l'ascension des inclusions qui s'accumulent à cet endroit. D'autre part, les recirculations de métal liquide induites par le jet au sein de la lingotière se traduisent entre autres par des remous remontant qui agitent le ménisque de façon aléatoire, d'autant plus vigoureusement d'ailleurs que l'on coule à vitesse élevée (i.e. au dessus de 1.5 m/mn environ pour fixer les idées). De telles instabilités en surface sont responsables d'irrégularités de solidification de la première peau du produit coulé selon le pourtour de la lingotière que l'on sait être à l'origine de défauts gênants, voire rédhibitoires sur le produit final (boursouflures, exfoliations, etc...).

Face au problème posé par cette perturbation hydrodynamique due au jet, l'aciériste dispose aujourd'hui de deux voies de réponse, faisant appel chacune aux outils disponibles de la magnétohydrodynamique adaptés à la coulée continue des métaux. L'une, plutôt "curative", vise à en réduire les effets sur la qualité métallurgique du produit obtenu: la convection (ou brassage) électromagnétique. L'autre, de nature préventive, s'emploie à contrecarrer cette perturbation: le freinage électromagnétique.

La convection électromagnétique consiste à provoquer un lavage du front de solidification par un courant forcé de métal liquide coulé, de bas en haut par exemple, qui emporte avec lui, en direction du ménisque, les inclusions non-métalliques qui sinon seraient piégées par ce front. Ce courant de métal liquide est créé par un champ magnétique glissant, généralement produit par un inducteur pluri-enroulements de type stator de moteur linéaire polyphasé (bi ou triphasé) disposé parallèlement et en regard d'une grande face de la brame en lingotière (BF 2 358 222 et BF 2 358 223). Un inducteur de ce type est classiquement constitué d'enroulements électriques dont les conducteurs sent conformés en barres parallèles régulièrement espacées, ou en bobines de fils, logées dans des dents d'une culasse magnétique et montées par paires en série-opposition. Chaque enroulement est connecté à une phase différente d'une alimentation électrique polyphasée, à savoir, triphasée ou biphasée, selon un ordre de branchement assurant le glissement recherché du champ magnétique le long de l'inducteur selon une direction perpendiculaire aux conducteurs. Ce type d'inducteur pluri-enroulements, apte à produire un champ magnétique glissant par couplage avec une alimentation polyphasée, est largement décrit dans la littérature électrotechnique.

La technique du "freinage électromagnétique", dans laquelle s'inscrit la présente invention, consiste en revanche à agir directement sur le, ou les jets d'arrivée du métal en lingotière. On vise ainsi à en limiter la profondeur de pénétration, de même qu'atténuer les mouvements de recirculation induits du métal liquide et donc à tendre vers l'obtention d'un ménisque sans agitation, le plus calme et le plus plat possible. Le fonctionnement d'un tel frein suit le principe bien connu du frein de Foucault: quand un métal liquide en mouvement (plus généralement un fluide électro-conducteur) passe dans un champ magnétique statique, il subit de la part de celui-ci une force contrariante, dont l'intensité dépend de celle du champ et de la vitesse du métal.

On connaît un frein électromagnétique pour lingotière de coulée continue de brames constitué pour l'essentiel de deux électro-aimants à pôles saillants se faisant face de part et d'autre des grandes parois de la lingotière et de polarité opposée de manière à créer entre les pôles des lignes de force magnétiques traversantes. Les électro-aimants sont positionnés dans la partie haute de la lingotière afin d'intercepter le jet de métal dès son arrivée dans la lingotière. Il convient de souligner que, à proprement parler, l'acier liquide arrivant en lingotière et soumis à un tel champ n'est pas réellement freiné, mais plutôt réorienté et réparti dans le volume disponible à proximité. En effet, globalement le débit de métal coulé, donc la vitesse de coulée du produit, ne sont heureusement pas modifiés par le frein. Celui-ci agit en fait comme un répartiteur de débit conférant une plus grande homogénéité de la carte des vitesses de l'écoulement dans le haut de la lingotière. Le terme de "freinage" électromagnétique est donc en toute rigueur impropre, mais il continuera à être utilisé dans la suite par commodité pour se conformer à l'usage commun. Un frein de ce type est décrit par exemple dans le document EP-A-0 040 383, préconisant l'usage de quatre électro-aimants couplés deux à deux par paires disposés l'un en regard de l'autre sur les grandes faces d'une lingotière de coulée continue de brames, une paire étant placée de chaque côté d'une busette de coulée présentant deux ouïes latérales de sortie des jets d'alimentation dirigées vers les petites faces de la lingotière.

Le document PCT WO 92/12814 propose de renforcer l'effet de freinage en remplaçant sur chaque grande face les deux électro-aimants par un barreau magnétique faisant toute la largeur de la lingotière et de situer en hauteur ce barreau au niveau des ouïes latérales de sortie de la busette de coulée afin de réaliser une action de freinage permanente tout du long de la propagation du jet sortant de chaque ouïe de la busette en direction des petites faces.

Plus récemment, le document PCT WO 96/26029 enseigne de disposer, non pas d'un, mais deux barreaux magnétiques par face, localisés à des niveaux en hauteur différents, l'un en dessous de l'autre de part et d'autre des ouïes de sortie de la busette de manière à former un confinement magnétique de la zone du jet pour l'isoler hydrodynamiquement du reste du volume de métal liquide présent en lingotière. Cependant, comme on le sait, les conditions d'écoulement du métal liquide en lingotière peuvent varier de façon marquée d'une coulée à l'autre, voire au cours d'une même coulée, en fonction de divers paramètres, comme la vitesse de coulée, la profondeur d'immersion de la busette, la forme de ses ouïes donnant la direction du jet, la largeur de la lingotière, si celle-ci est du type à largeur variable, etc.... Dès lors, si l'on désire optimiser les zones d'action du champ magnétique en lingotière en fonction de ces paramètres, cela ne peut être fait sans déplacer l'inducteur le long des grandes faces de la lingotière, ce qui est irréalisable en pratique.

Le but de l'invention est de procurer aux aciéristes un moyen pour modifier aisément et sans délai les zones d'action d'un frein électromagnétique en lingotière de coulée continue de manière à pouvoir ajuster en permanence leur localisation aux conditions précises de la coulée à venir, ou de la coulée en cours, simplement en réglant les paramètres de l'alimentation électrique, donc sans nécessiter d'intervention sur la machine de coulée et notamment sans avoir à modifier la position du, ou des inducteurs.

A cet effet, l'invention a pour objet un équipement de freinage électromagnétique d'un métal en fusion au sein d'un produit coulé en continu, en particulier une brame, comprenant une alimentation électrique et, connecté à ladite alimentation, au moins un inducteur électromagnétique de type «stator polyphasé à champ magnétique glissant » destiné à être monté sur l'installation de coulée en regard d'une face du produit en cours de coulée, ledit inducteur ayant deux ou trois enroulements de phase, équipement caractérisé en ce que ladite alimentation électrique est constituée de deux, respectivement trois, alimentations élémentaires à courant continu réglables en intensité de courant chacune indépendamment des autres, et en ce que chacune desdites alimentations électriques élémentaires est connectée à un et à un seul desdits enroulements de phase de l'inducteur.

Comme on l'aura sans doute compris, l'invention consiste à associer un inducteur de type "stator de moteur linéaire à champ magnétique glissant"-dont la conception et la structure sont largement connus de longue date et dont on connaît bien aussi l'utilisation en coulée continue de brames en tant que moyen de mise en mouvement du métal en fusion selon la hauteur de la lingotière (cf.par exemple GB 1507444 et 1542316) avec une batterie d'alimentations individuelles à courant continu, réglables indépendamment les unes des autres et couplée chacune avec un enroulement de l'inducteur et lui seul afin de créer un champ magnétique statique qui soit réglable en localisation (et bien entendu également en intensité) selon la hauteur ou la largeur des grandes faces de la lingotière (plus généralement d'ailleurs sur un endroit quelconque choisi de la hauteur métallurgique, mais là où le produit coulé contient encore passablement de métal liquide non solidifié à coeur) en activant de manière sélective les enroulements de l'inducteur par simple réglage des paramètres de fonctionnement de ces alimentations élémentaires, à savoir en fait l'intensité des courants électriques qu'elles délivrent. Ces réglages sont réalisables instantanément, pendant la coulée elle même si on le souhaite, à distance de la machine de coulée, en toute sécurité pour les opérateurs, et de manière totalement transparente, c'est-à-dire sans risque de perturbation, même minime, du bon déroulement de l'opération de coulée.

Ainsi, l'invention a également pour objet un procédé de freinage électromagnétique d'un métal liquide au sein d'un produit coulé en continu, selon lequel on met en oeuvre un champ magnétique permanent agissant sur le métal liquide pour freiner son écoulement, ledit champ étant créé par un équipement de freinage à inducteur électromagnétique pluri-enroulement du type «stator polyphasé à champ magnétique glissant » couplé à des alimentations électriques élémentaires à courant continu réglables individuellement conformément à l'équipement défini ci-avant, caractérisé en ce que, dans le but de régler, en fonction des conditions de coulée, la position du, ou des pôles magnétiques dudit inducteur sans déplacement de celui-ci, on effectue un réglage des intensités Iᵢ des courants électriques parcourant les enroulements de l'inducteur l'aide d'un facteur ϕ variable entre 0 et π radians de manière que, à chaque instant, I₁ = K cos ϕ et I₂ = K sin ϕ en cas d'un inducteur à deux enroulements, et I₁ = K sin ϕ, I₂ = K sin (ϕ+2π/3) et I₃ = K sin (ϕ+4π/ 3) en cas d'un inducteur à trois enroulements, K étant une constante représentative de la force de freinage voulue à l'endroit du, ou des pôles magnétiques de l'inducteur, et dont la valeur maximale est limitée par l'intensité maximale du courant électrique délivrable par chaque alimentation électrique élémentaire.

L'invention sera bien comprise, et d'autres aspects et avantages apparaîtront plus clairement au vu de la description qui suit donnée uniquement à titre d'exemple non limitatif de réalisation en référence aux planches de dessins annexées sur lesquelles:
- la figure 1 représente schématiquement un inducteur électromagnétique biphasé de type connu pour brasser le métal coulé dans une lingotière de coulée continu et dont des éléments vont se retrouver dans l'équipement de freinage selon l'invention;
- la figure 2 représente schématiquement un équipement de freinage électromagnétique selon l'invention dans une forme de réalisation bi-enroulements analogue à celle de l'inducteur de brassage bi-phasé connu de la figure 1;
- la figure 3 représente un inducteur de l'équipement de freinage selon l'invention conforme à la figure 2 tel qu'il apparaît quand il est monté dans le corps d'une lingotière de coulée continue de brames d'acier selon un premier mode de réalisation à réglage en hauteur de l'action de freinage;
- la figure 4 représente une variante de l'installation de la figure 3, selon laquelle la structure de l'inducteur de freinage est partitionnée selon la largeur de la lingotière;
- les figures 5a et 5b illustrent chacune un mode de mise en oeuvre de l'équipement de freinage conforme à l'invention dans une forme différente de réalisation de l'inducteur;
- la figure 6 est une vue schématique, en coupe verticale transversale passant par l'axe de coulée X de la figure 3, de l'équipement selon la figure 3 illustrant un mode de réglage de cet équipement;
- la figure 7 est une vue analogue à la figure 6 mais illustrant un autre mode de réglage de l'équipement de freinage selon l'invention;
- la figure 8, à rapprocher de la figure 3, représente un équipement de freinage selon l'invention monté sur une lingotière de coulée continue de brames d'acier selon un second mode de réalisation à réglage de l'action de freinage sur la largeur de la lingotière;
- la figure 9 illustre, vu schématiquement de dessus et en coupe selon le plan A-A de la figure 8, un mode de réglage de l'équipement de freinage montré sur la figure 8;
- la figure 10 illustre, selon les mêmes dispositions que la figure 9, un autre mode de réglage de cet équipement;
- la figure 11 représente schématiquement une variante de réalisation d'une alimentation électrique de l'invention;
- la figure 12, à rapprocher des figures 8 et 4, représente un équipement de freinage selon l'invention monté sur une lingotière de coulée continue de brames d'acier selon un troisième mode de réalisation à réglage d'une action conjuguée de freinage sur la largeur et sur la hauteur de la lingotière.

Sur ces figures, les mêmes éléments sont désignés sous des références identiques.

L'inducteur de brassage 1 montré sur la figure 1 a des fonctions et des effets sur les écoulements du métal liquide complètement différents de ceux du dispositif de frein de l'invention, mais il sert en quelque sorte d'ossature à la constitution de ce dernier. Il présente donc avec lui d'étroites analogies de constitution. Aussi, quelques rappels le concernant et concernant son mode de fonctionnement faciliteront la compréhension de l'invention.

La partie active principale de cet inducteur statique à champ glissant est constituée par des conducteurs de l'électricité, ici des barres rectilignes en cuivre 2, 3, 4 et 5, logées dans des encoches (ou dents) parallèles régulièrement espacées ménagées dans une culasse magnétique 6. Ces barres sont ainsi disposées parallèlement entre elles en étant écartées régulièrement l'une de l'autre d'une distance qui permet de définir le pas polaire de l'inducteur.

Dans l'exemple considéré, l'inducteur est du type stator bi-phasé. Il comporte à cet effet quatre barres conductrices montées électriquement deux à deux, par paires en série-opposition, c'est-à-dire reliées par leurs extrémités situées du même côté de l'inducteur (à droite sur la figure) de manière que le courant électrique y circule dans des sens opposés. Chaque paire de barres, 2-4 ou 3-5, forme un enroulement dont les extrémités libres (à gauche sur la figure) sont connectées, selon l'ordre montré sur la figure, aux bornes d'une alimentation biphasée 7, dont les deux phases sont repérées classiquement par les lettres U, V, et le neutre par la lettre N. Ces extrémités libres sont désignées par les mêmes lettres, U ou V, que celles de la phase qui les alimente, en distinguant les extrémités d'arrivée, des extrémités de retour du courant dont la lettre est surmontée d'un trait horizontal, conformément à l'usage. Ces enroulements, comme on le voit, sont ici de type "imbriqués", car les barres couplées formant un enroulement ne sont pas des barres voisines, mais séparées par une barre de l'autre enroulement. Ainsi, la barre 2 est reliée à la barre 4 pour former l'enroulement A, et la barre 3 est reliée à la barre 5 pour former l'autre enroulement B. Des dispositions analogues se retrouvent dans le cas d'un inducteur de type stator triphasé, l'imbrication des trois enroulements s'obtenant alors, comme on le sait, par un saut de séparation entre barres couplées, non pas d'une, mais de deux barres appartenant chacune à l'un et l'autre des deux autres enroulements.

Lorsque l'inducteur 1 est alimenté par une alimentation en courant alternatif dont le schéma de montage électrique est celui montré sur la figure 1, le courant électrique parcourant les barres 2, 3, 4, 5 produit un champ magnétique perpendiculaire au plan de la figure et glissant d'une barre à la suivante dans la direction perpendiculaire à l'orientation des barres (représentée par la flèche V_{B} sur la figure), à savoir du haut vers le bas, et ce, à la vitesse (i.e.la fréquence du courant) avec laquelle l'intensité du courant d'alimentation atteint son maximum successivement de la barre 2 jusqu'à la barre 5. Le petit schéma "en cartouche" sur la gauche de la figure montre, à l'aide du cercle trigonométrique, l'organisation dynamique des deux phases qui fera au besoin comprendre simplement ce qui vient d'être dit si on parcourt ce cercle dans le sens horaire. Un inducteur de brassage de ce genre peut aisément trouver sa place au sein d'une lingotière de coulée continue de brames par exemple, et de nombreux documents, notamment sous forme de demandes de brevets, décrivent une telle utilisation.

L'invention, dont la description va suivre maintenant, s'accorde parfaitement avec ce qui vient d'être dit en termes de structure d'inducteur, de couplage des conducteurs pour former les enroulements ou d'intégration de l'inducteur sur une machine de coulée continue.

Pour réaliser l'équipement de freinage électromagnétique selon l'invention, tel que représenté sur la figure 2, le dispositif inductif de la figure 1 doit être modifié de façon qu'il produise, non plus un champ magnétique mobile, mais un champ stationnaire permanent localisé en un endroit choisi de l'inducteur, mais modifiable à volonté. Ce champ statique sera donc produit à partir d'une alimentation électrique à courant continu. Il est donc analogue à celui produit par les dispositifs connus de freinage électromagnétique en lingotière de coulée continue, mais sa zone d'action peut être réglée en position sur la hauteur de la lingotière (ou sur la largeur, selon le mode de montage adopté) sans intervention aucune sur l'installation de coulée.

Comme on le voit sur la figure 2, cette modification consiste à remplacer l'alimentation biphasée 7 par deux alimentations à courant continu 8 et 9, individuelles et indépendantes l'une de l'autre, leur seul point commun pouvant être leur neutre N, mis en commun pour raison de commodité. Ces alimentations sont dotées chacune de moyens de réglage de l'intensité des courants qu'elles délivrent. Ces moyens de réglage, connus par eux-mêmes et tout à fait habituels dans ce domaine, ont donc été simplement illustrés par les éléments respectifs 10 et 11 sur les figures. L'inducteur 1 n'a subi aucune modification; les liaisons entre conducteurs définissant les enroulements A et B demeurent inchangées.

L'équipement selon l'invention est en état de fonctionnement dès que chacun des enroulements A et B de l'inducteur 1 est connecté à l'une de ses deux alimentations élémentaires et à elle seule. Dans l'exemple illustré sur la figure 2, l'enroulement A est connecté à l'alimentation 8, et l'enroulement B est connecté à l'alimentation 9.

Appliqué à une lingotière de coulée continue, un tel équipement produit alors l'effet de freinage recherché pour réduire la profondeur de pénétration du jet et ses effets indésirables sur la qualité interne du produit coulé obtenu après solidification complète. On notera d'ailleurs que l'équipement de freinage de l'invention est en fait applicable également sous la lingotière, donc utilisable, de manière plus générale, sur un produit de coulée continue, une brame d'acier par exemple, dont l'intérieur est encore à l'état bien liquide.

A ce stade de l'exposé, il convient de se reporter à la figure 3 montrant justement la mise en place de l'inducteur de l'équipement de freinage selon l'invention sur une grande face d'une lingotière 12 de coulée continue de brames d'acier 13. Bien entendu, les deux grandes faces opposées de la lingotière peuvent être ainsi équipées par deux inducteurs identiques disposés en regard l'un de l'autre de part et d'autre du produit coulé et s'étendant chacun sur sensiblement la totalité de la largeur de la lingotière. La suite de l'exposé montrera que, selon le choix des polarités sur l'un des inducteurs par rapport à l'autre en vis-à-vis, on peut favoriser l'effet de freinage au travers de toute l'épaisseur du produit coulé (configuration de champ dit « traversant »), ou le localiser au voisinage de la peau uniquement (configuration de champ dit « longitudinal »).

Une lingotière de coulée continue de brames est essentiellement constituée, comme on le sait, par un assemblage de quatre plaques verticales, en cuivre ou alliage de cuivre, deux grandes plaques 14 et 15, appelées "grandes faces", complétées par deux plaques en bout 16 et 17 fermant les extrémités, dites "petites faces". Ces plaques définissent entre elles un espace de coulée sans fond pour le métal en fusion 18 arrivant par le dessus à l'aide d'une busette 19 montée dans le fond d'un répartiteur 20 placé au dessus.Elles sont énergiquement refroidies extérieurement par une vigoureuse circulation d'eau pour assurer l'extraction de chaleur nécessaire à la formation d'une peau de métal solidifié à leur contact suffisamment épaisse pour permettre l'extraction du produit coulé dans de bonnes conditions opératoires. Le métal en fusion est déversé en lingotière par la busette 19 dont l'extrémité inférieure, pourvue d'ouïes de sortie latérales 21, 21', plonge dans la masse d'acier en fusion en cours de coulée déjà présente dans la lingotière. Ces ouïes de sortie latérale délivrent chacune un jet de métal en fusion 27 et 27' dirigé vers les petites faces de la lingotière, et au voisinage desquelles s'opère une séparation entre un flux principal descendant 28, responsable de l'entraînement en profondeur d'inclusions non-métalliques, et un flux remontant 28' venant agiter le ménisque 22. C'est sur ces jets 27 et 27' que vont agir les moyens de freinage selon l'invention.

Dans l'exemple illustré par la figure 3, l'inducteur 1 précédemment décrit est monté en regard d'une grande face 14 de la lingotière avec une orientation telle que les barres conductrices 2 à 5 soient horizontales,l'axe de coulée X étant lui vertical. Dans ces conditions, si l'on se réfère à nouveau également à la figure 2 pour considérer uniquement pour l'instant l'alimentation 8, le courant continu qu'elle délivre dans l'enroulement A (son intensité étant réglée par ses moyens de réglage 10) forme une boucle de courant située dans la demi partie haute de l'inducteur 1 (donc de la lingotière) et dans laquelle le courant électrique parcourt la barre conductrice 2 de gauche à droite, puis la barre 4 de droite à gauche. Il se crée ainsi dans la zone définie par l'aire de cette boucle de courant, un champ magnétique Bu stationnaire, dirigé perpendiculairement au plan de l'enroulement, qui en l'occurrence est aussi celui de la figure. On comprend que se forme ainsi dans la partie haute de la lingotière, et selon toute la largeur de celle-ci, un champ magnétique stationnaire Bu perpendiculaire à la direction de coulée X et perpendiculaire au plan de distribution des vitesses de propagation des jets de métal 27, 27' et dont l'intensité maximale se situe au centre de l'enroulement A, c'est-à-dire à la hauteur de la barre passive 3 de l'enroulement B. Si, l'on considère à présent de la même manière uniquement l'alimentation 9 et l'enroulement B qu'elle alimente en courant, on obtient un champ magnétique Bv identique au champ précédent Bu, mais dont le maximum est situé cette fois au niveau de la barre passive 4 de l'enroulement A.

Si les deux alimentations électriques débitent en même temps dans leurs enroulements respectifs, les champs Bu et Bv sont présents simultanément et l'existence d'une zone de recouvrement entre les barres 2 et 3 due au fait qu'ici les enroulements A et B sont imbriqués, fait que ces champs s'additionnent dans cette région. Le maximum d'induction magnétique, donc d'effet de freinage maximum, est alors obtenu au coeur de cette zone centrale si les courants d'alimentation sont de même intensité. En revanche, ce maximum sera atteint au centre de l'enroulement A si l'alimentation individuelle 9 est laissée inactive (voir fig.5a), ou au centre de l'enroulement B si l'alimentation individuelle 8 est laissée inactive (voir fig.5b), ou encore en une infinité de localisations possibles entre ces deux positions extrêmes, simplement en réglant, à l'aide des moyens de réglage 10 et 11, un déséquilibre volontaire des courants entre les deux alimentations 8 et 9 alors actives conjointement (fig. 2). On convient ici, par souci de simplicité, d'appeler "pôle magnétique" l'endroit de l'espace (en l'espèce, une des grandes faces de la lingotière dotée d'un inducteur de freinage) où le champ magnétique de freinage est maximum.

Ainsi, cet inducteur 1 se trouve apte à jouer un rôle de frein agissant sur les écoulements de métal en fusion entrant dans la lingotière, à l'instar des dispositifs connus de freinage électromagnétique. Mais, à présent on bénéficie de l'avantage décisif de pouvoir régler à tout moment sur la hauteur de la lingotière la localisation du pôle magnétique du champ de freinage, sans avoir à déplacer aucune pièce de l'inducteur, simplement en agissant sur le réglage des alimentations électriques.

Comme déjà dit, une localisation précise du pôle magnétique du champ de freinage à la partie supérieure de la lingotière peut en effet être optimale sous certaines conditions de coulée, et s'avérer moins bien adaptée qu'une autre si, d'une coulée à la suivante ou au cours même de la coulée, on modifie des paramètres de coulée, comme la profondeur d'immersion de la busette 19, le niveau du ménisque 22 dans la lingotière, la vitesse de coulée, etc... On est alors amené à vouloir modifier la position de ce pôle sur la hauteur de la lingotière. Comme on vient de le voir, grâce au dispositif de l'invention, cela devient très aisé puisqu'il suffit d'agir sur le réglage des paramètres de fonctionnement électrique de l'alimentation.

Comme le montre la figure 4, il est possible de "coiffer" les grandes faces de la lingotière, non plus par un inducteur unique faisant toute la largeur, mais par trois inducteurs fonctionnellement équivalents 1a, 1b, 1c,disposés côte à côte selon la largeur des grandes faces de la lingotière, et pouvoir ainsi moduler les actions de freinage électromagnétique sur le métal coulé différemment en position centrale et sur les cotés des grandes faces.

On aura compris qu'au lieu de couvrir la totalité de la largeur de la lingotière, l'inducteur de freinage selon l'invention peut ne concerner qu'une fraction de cette largeur. Par exemple, seule peut être concernée la partie centrale, ou seulement les parties latérales de part et d'autre de la busette 19, ou encore, comme déjà dit en référence à la figure 4, l'ensemble de la largeur, mais par des zones d'actions successives indépendantes à l'aide de plusieurs inducteurs juxtaposés. Il est alors possible de régler l'intensité de l'action de freinage au niveau du pôle magnétique différemment selon la largeur de la brame coulée simplement en utilisant des courants électriques d'alimentation avec des intensités différentes dans chaque module inductif ainsi formé. De même, il est possible de positionner le pôle magnétique de freinage sur des niveaux en hauteur différents selon que l'on est au centre ou plutôt sur les côtés de la grande face de la lingotière. De même encore, il devient ainsi possible dans une lingotière à format variable d'adapter la zone d'action du champ magnétique de freinage à la largeur du produit coulé.

D'une manière générale, si on appelle «K» une constante choisie, représentative de la force de freinage voulue à l'endroit du pôle magnétique de chaque inducteur, dont la valeur maximale est limitée par l'intensité maximale du courant électrique délivrable par les alimentations élémentaires 8, 9..., on peut, par intervention sur les moyens de réglage 10, 11..., régler la localisation de ce pôle magnétique là où on le souhaite en faisant simplement varier entre 0 et π radians un paramètre de réglage ϕ qui lie fonctionnellement entre elles les alimentations élémentaires de manière que les intensités Iᵢ de courant passant dans les enroulements s'établissent selon les relations: I₁ = K cos ϕ et I₂ = K sin ϕ dans le cas d'un équipement à deux alimentations élémentaires (deux enroulements distincts par inducteur), ou selon la relation I₁ =K sin ϕ, I₂ = K sin (ϕ + 2π/3) et I₃ = K sin (ϕ + 4π/ 3) en cas d'un équipement à trois alimentations élémentaires (i.e. ayant trois enroulements distincts par inducteur).

On aura également noté qu'un inducteur 1 ou 1' de l'équipement de freinage selon l'invention peut être monté en regard de chacune des grandes faces de la lingotière. Il est alors possible, en jouant sur les polarités des enroulements actifs en même temps de part et d'autre de la brame coulée, de renforcer l'action de freinage au centre du produit coulé, ou de la concentrer au voisinage de la peau. Ces dispositions font l'objet des figures 6 et 7 sur lesquelles l'inducteur 1 a été désigné par l'indice "a" pour le distinguer de l'inducteur apparié sur l'autre face de la lingotière et référencé sous l'indice "b". Des champs magnétiques de même orientation sur les deux inducteurs en regard se renforceront mutuellement dans le sens "traversant" et donc renforceront l'action de freinage dans le coeur du métal coulé (fig. 6), alors que des champs magnétiques opposés se contrarieront au coeur du métal et concentreront par voie de conséquence leur action de freinage à la périphérie du métal coulé en prenant nécessairement une configuration de type " champ longitudinal "(fig. 7).

Il va de soi que l'invention n'est pas limitée aux réalisations exemplifiées ci-avant, mais s'étend à de nombreuses variantes ou équivalents dans la mesure où est respectée sa définition donnée dans les revendications jointes.

Ainsi, comme le montre la figure 8, l'inducteur 1a₁ peut être monté en lingotière avec ses barres conductrices 2...5 orientées parallèlement à l'axe de coulée X, c'est-à-dire verticalement, au lieu de horizontalement. A un niveau en hauteur donné, on peut alors modifier la localisation de l'action de freinage du champ magnétique sur la demi-largeur du produit coulé avec la précision souhaitée le long de la propagation du jet de métal 27 issu de l'ouïe 21 de la busette de coulée 19. En mettant alors en oeuvre deux tels inducteurs 1a₁ et 1a₂ à conducteurs verticaux placés sur une grande face de la lingotière de part et d'autre de la busette 19, on a toute latitude pour ajuster avec précision la position des pôles magnétiques de freinage à la distance voulue de chacune des ouïes de sorties 21 et 21' de la busette. En outre, les possibilités sont encore élargies en disposant de deux autres inducteurs analogues sur l'autre grande face de la lingotière, car on peut alors, comme on l'a déjà vu auparavant, concentrer l'action du champ à un endroit choisi dans l'épaisseur du produit: à coeur plutôt qu'en périphérie, ou inversement.

La figure 9 montre le mode de réglage d'un équipement à deux paires d'inducteurs de ce type assurant un effet de freinage selon toute l'épaisseur du produit coulé 13. Comme on le voit, le principe d'un tel réglage est extrêmement simple. Dans les enroulements actifs qui se font face, il suffit que le courant électrique passe dans le même sens dans les conducteurs en regard les uns des autres de chaque côte du produit coulé. Dans ces conditions en effet, les champs magnétiques produits par ces enroulements dans le métal liquide coulé s'additionnent; les lignes de force traversent le produit bien perpendiculairement à sa paroi sans dévier de leur trajectoire initiale prise au niveau des inducteurs. On se trouve alors dans une configuration dite "à champ traversant" qui procure un effet de freinage selon l'épaisseur du produit coulé et donc en particulier dans le centre. On comprend que l'on pourra avoir avantage dans ce cas à activer de préférence les . enroulements les plus proches des ouïes de sorties 21 et 21' de la busette 19, puisque les jets 27 et 27' sont plutôt puissants et resserrés à la sortie de la busette, alors qu'ils sont plus diffus et épanouis à mesure qu'ils progressent vers les petites faces de la lingotière.

La figure 10 montre ce même équipement mais réglé au contraire pour maximiser l'action de freinage en peau du produit coulé. A cet effet, il suffit, comme on le voit, d'inverser le sens du courant dans un des deux enroulements actifs se faisant face, de manière à ce que les champs magnétiques produits par ces deux enroulements s'opposent. On se trouve alors dans une configuration de type "champ longitudinal": l'induction magnétique est minimale au centre du produit, car ses lignes de force sont fortement déviées à 90° dans le plan médian central du produit par rapport à leur direction initiale prise au niveau des inducteurs. Comme seule la composante du champ perpendiculaire aux lignes de flux du jet 27,27' agit sur ce dernier, l'effet de freinage sera alors maximum contre le front de solidification du métal coulé en des endroits situés en regard précisément des enroulements activés des inducteurs.

En variante, comme le montre la figure 12, on peut mettre en oeuvre des inducteurs juxtaposés selon la largeur de la grande face de la lingotière et ayant entre eux des orientations différentes de leurs conducteurs, électriques. Dans l'exemple montré sur cette figure, on dispose côte à côte trois inducteurs, l'un 1c en position centrale dans la région de la busette de coulée 19, les deux autres, 1a et 1b, en position latérale de part et d'autre de l'inducteur central 1c. Les conducteurs de ce dernier sont orientés horizontalement, c'est-à-dire perpendiculairement à l'axe de coulée X, afin de pouvoir régler en hauteur la localisation de son pôle magnétique de freinage au niveau du lieu d'arrivée du métal coulé en lingotière. Les conducteurs des inducteurs latéraux sont en revanche orientés verticalement pour pouvoir régler selon la largeur de la grande face la localisation de leur pôle magnétique de freinage au voisinage des petites faces de la lingotière. Bien entendu, ces dispositions relatives peuvent être inversées afin de pouvoir réaliser un réglage en hauteur au voisinage des petites faces et un réglage en largeur au voisinage de l'arrivée du métal en lingotière.

En outre, par l'expression "alimentations élémentaires en courant continu" usitée tout du long de l'exposé pour qualifier l'une des caractéristiques essentielles de l'invention, il faut entendre non seulement une addition d'alimentations unitaires structurellement indépendantes, telles que considérées jusqu'ici en référence aux figures précédentes, mais encore une alimentation polyphasée unique à deux ou trois phases et à fréquence réglable, que l'on règle à fréquence nulle pour obtenir un courant continu. Les alimentations électriques polyphasées de ce type sont bien connues. Elles sont ordinairement utilisées pour activer des moteurs électriques à champ magnétique tournant ou glissant. Comme le montre la figure 11, elles sont du type à onduleur 28 à seuil de hachage réglable. Cet onduleur est classiquement alimenté en courant redressé par un redresseur 29 monté à la sortie d'un groupe tournant 30 par l'intermédiaire d'un transformateur d'adaptation de la tension 31 et d'un interrupteur 32.

Chaque phase U, V, W de l'alimentation (triphasée dans l'exemple considéré) est construite selon ce mode. L'onduleur assure le respect des déphasages entre les phases produits par le groupe 30 et l'ensemble des phases de l'alimentation est rendu disponible à l'utilisation au moyen d'un boîtier de connexion 33 doté d'un neutre commun N.

Conformément à l'invention, la mise en fonction d'une telle alimentation électrique pour alimenter les enroulements du dispositif de freinage schématisé en 34, à raison d'une phase par enroulement, consiste à régler l'onduleur 28 à la fréquence nulle, en procédant à de tels réglages à des moments choisis afin que les intensités des courants dans chaque phase soient à ces moments-là celles que l'on souhaite obtenir dans les enroulements connectés à ces phases.

## Revendications

1. Equipement de freinage électromagnétique d'un métal en fusion au sein d'un produit coulé en continu comprenant une alimentation électrique et, connecté à ladite alimentation, au moins un inducteur électromagnétique (1) de type stator polyphasé à champ magnétique glissant destiné à être monté sur l'installation de coulée en regard d'une face du produit en cours de coulée, ledit inducteur ayant au moins deux enroulements de phase (A, B), équipement **caractérisé en ce que** ladite alimentation électrique (29) est constituée par des alimentations élémentaires à courant continu (8, 9) réglables en intensité de courant chacune indépendamment des autres, et **en ce que** chacune desdites alimentations élémentaires est connectée à un et à un seul desdits enroulements de phase (A, B) de l'inducteur.

2. Equipement selon la revendication 1 **caractérisé en ce que** ledit inducteur électromagnétique (1) est monté au niveau de la lingotière (12) de l'installation de coulée.

3. Equipement selon la revendication 1 ou 2, **caractérisé en ce qu'**il comprend au moins deux inducteurs électromagnétiques (1) montés sur l'installation de coulée, l'un en regard de l'autre, de part et d'autre du produit en cours de coulée.

4. Equipement selon la revendication 1, 2 ou 3, **caractérisé en ce qu'**il comprend au moins deux inducteurs (1a, 1b) placés côte à côte selon la largeur, ou selon la longueur, d'une face du produit en cours de coulée.

5. Equipement selon l'une quelconque des revendications 1 à 4, **caractérisé en ce qu'**il comprend au moins un inducteur (1) monté sur l'installation de coulée en présentant ses conducteurs (2,..5) orientés perpendiculairement à l'axe de coulée (X).

6. Equipement selon l'une quelconque des revendications 1 à 4, **caractérisé en ce qu'**il comprend au moins un inducteur (1) monté sur l'installation de coulée en présentant ses conducteurs (2,..5) orientés parallèlement à l'axe de coulée (X).

7. Equipement selon la revendication 4, **caractérisé en ce qu'**il comprend au moins trois inducteurs montés sur l'installation de coulée en présentant leurs conducteurs orientés selon des directions différentes d'un inducteur à l'autre.

8. Equipement selon la revendication 1, **caractérisé en ce que** les alimentations électriques élémentaires (8, 9) sont constituées par une alimentation polyphasée unique à fréquence de courant réglable,réglée à la valeur nulle.

9. Procédé de freinage électromagnétique d'un métal liquide au sein d'un produit coulé en continu, selon lequel on met en oeuvre un champ magnétique permanent agissant sur le métal liquide pour freiner son écoulement, ledit champ étant créé par un équipement de freinage conforme à la revendication 1, à inducteur électromagnétique pluri-enroulement (1) de type stator polyphasé à champ magnétique glissant, **caractérisé en ce que**, dans le but de régler, en fonction des conditions de coulée, la position du, ou des pôles magnétiques dudit inducteur (1) sans déplacement de celui-ci, les alimentations électriques élémentaires (8, 9) des enroulements de l'inducteur (1) étant à courant continu et réglables individuellement, on effectue un réglage des intensités Iᵢ des courants électriques parcourant les enroulements (2,...5) de l'inducteur à l'aide d'un facteur ϕ variable entre 0 et π radiants de manière que, à chaque instant, I₁ = K cos ϕ et I₂ = K sin ϕ en cas d'un inducteur (1) à deux enroulements (A, B), et I₁ = K sin ϕ, I₂ = K sin (ϕ + 2π/3) et I₃ = K sin (ϕ +4π/ 3) en cas d'un inducteur (1) à trois enroulements, K étant une constante représentative de la force de freinage voulue à l'endroit du, ou des pôles magnétiques de l'inducteur (1), et dont la valeur maximale est limitée par l'intensité maximale du courant électrique délivrable par chaque alimentation électrique élémentaire (8, 9).

## Patentansprüche

1. Vorrichtung zum elektromagnetischen Abbremsen eines schmelzflüssigen Metalls mitten in einem stranggegossenen Erzeugnis, welche eine elektrische Speisung und, mit dieser verbunden, mindestens ein elektromagnetischer Induktor (1) vom Typ mehrphasiger Stator mit gleitendem Magnetfeld aufweist und zur Montage auf der Gießanlage, gegenüber einer Seite des sich im Gießen befindenden Erzeugnisses bestimmt ist, wobei der Induktor mindestens zwei Phasenwicklungen (A, B) umfasst, die Vorrichtung **dadurch gekennzeichnet ist, dass** die elektrische Speisung (29) aus unabhängig voneinander im Strom regelbaren Gleichstrom-Grundspeisungen (8, 9) besteht und dass jede dieser Grundspeisungen mit nur einer einzigen der erwähnten Phasenwicklungen (A, B) des Induktors verbunden ist.

2. Vorrichtung nach Anspruch 1, **dadurch gekennzeichnet, dass** der elektromagnetische Induktor (1) in der Höhe der Kokille (12) der Gießanlage angebracht ist.

3. Vorrichtung nach Anspruch 1 oder 2, **dadurch gekennzeichnet, dass** sie mindestens aus zwei, auf der Gießanlage montierten, elektromagnetischen Induktoren (1) besteht, wobei diese Induktoren sich gegenüberstehen und beiderseits des sich im Gießen befindenden Erzeugnisses angeordnet sind.

4. Vorrichtung nach Anspruch 1, 2 oder 3, **dadurch gekennzeichnet, dass** sie mindestens aus zwei Induktoren (1a, 1b) besteht, welche nebeneinander der Breite nach oder der Länge nach einer Seite des sich im Gießen befindenden Erzeugnisses angeordnet sind.

5. Vorrichtung nach irgendeinem der Ansprüche 1 bis 4, **dadurch gekennzeichnet, dass** sie mindestens ein auf der Gießanlage montierten Induktor (1) umfasst, dessen Leiter (2, ... 5) senkrecht zur Gießachse (X) ausgerichtet sind.

6. Vorrichtung nach irgendeinem der Ansprüche 1 bis 4, **dadurch gekennzeichnet, dass** sie mindestens ein auf der Gießanlage montierten Induktor (1) umfasst, dessen Leiter (2, ... 5) parallel zur Gießsachse (X) ausgerichtet sind.

7. Vorrichtung nach Anspruch 4, **dadurch gekennzeichnet, dass** sie mindestens drei auf der Gießanlage montierten Induktoren umfasst, deren Leiter von einem zum anderen Induktor in verschiedene Richtungen ausgerichtet sind.

8. Vorrichtung nach Anspruch 1, **dadurch gekennzeichnet, dass** die elektrischen Grundspeisungen (8, 9) aus einer einzigen, in der Stromfrequenz regelbaren, auf den Frequenzwert Null geregelten, mehrphasigen Speisung bestehen.

9. Verfahren zum elektromagnetischen Abbremsen eines schmelzflüssigen Metalls im Innern eines stranggegossenen Erzeugnisses, in dem man ein permanentes Magnetfeld einsetzt, welches auf das schmelzflüssige Metall einwirkt um seinen Ausfluss abzubremsen, wobei das Feld durch eine dem Anspruch 1 entsprechende Bremsvorrichtung mit mehrwickligem elektromagnetischem Induktor (1) vom Typ mehrphasiger Stator mit gleitendem Magnetfeld erzeugt wird, **dadurch gekennzeichnet, dass**, mit der Absicht die Lage des oder der Magnetpole des Induktors (1) in Funktion der Gießbedingungen zu regeln ohne sie dabei zu bewegen, die elektrischen Grundspeisungen (8, 9) der Wicklungen des Induktors (1) einzeln regelbare Gleichstromspeisungen sind, mit denen man eine Regelung der durch die Wicklungen (2, ... 5) fließenden elektrischen Ströme Iᵢ, mit Hilfe eines zwischen 0 und π Radiant veränderbaren Faktors ϕ, derart durchführt, dass, im Fall eines Induktors (1) mit zwei Wicklungen (A, B), die Ströme zu jedem Zeitpunkt I₁ = K cos ϕ und I₂ = K sin ϕ sind und im Fall eines Induktors (1) mit drei Wicklungen die Ströme zu jedem Zeitpunkt I₁ = K sin ϕ, I₂ = K sin (ϕ + 2π/3) und I₃ = K sin (ϕ + 4π/3) sind, wobei K eine für die, an der Stelle des oder der Magnetpole des Induktors (1) gewollte Bremskraft stellvertretende Konstante ist, und deren Maximalwert durch den Maximalstrom den jede elektrische Grundspeisung (8, 9) liefern kann, begrenzt ist.

## Claims

1. Electromagnetic braking device for a molten metal within a continuously cast product, comprising an electric power supply and, connected to said supply, at least one electromagnetic inductor (1) of type polyphased stator with sliding magnetic field, intended to be mounted on the casting installation opposite to one side of the product in casting, said inductor having at least two phase windings (A, B), device **characterised in that** said electric power supply (29) consists of elementary direct current power supplies (8, 9), each one independently from each other controllable in current intensity, and **in that** each of said elementary power supplies is connected to one and only one of said phase windings (A, B) of the inductor.

2. Device according to claim 1, **characterised in that** said electromagnetic inductor (1) is mounted at the mould level (12) of the casting installation.

3. Device according to claim 1 or 2, **characterised in that** it comprises at least two electromagnetic inductors (1) mounted on the casting installation, facing one another, on both sides of the product in casting.

4. Device according to claim 1, 2 or 3, **characterised in that** it comprises at least two inductors (1a, 1b) placed side by side along the width or the length of one side of the product in casting.

5. Device according to any of claims 1 to 4, **characterised in that** it comprises at least one inductor (1) mounted on the casting installation, its conductors (2, ... 5) being orientated perpendicularly to the casting axis (X).

6. Device according to any of claims 1 to 4, **characterised in that** it comprises at least one inductor (1) mounted on the casting installation, its conductors (2, ... 5) being orientated parallel to the casting axis (X).

7. Device according to claim 4, **characterised in that** it comprises at least three inductors mounted on the casting installation, its conductors being oriented according to different directions of the inductors.

8. Device according to claim 1, **characterised in that** the elementary electric power supplies (8, 9) are composed of a single polyphase power supply, the current of which is adjustable in frequency and controlled to value zero.

9. Method for electromagnetic braking of a molten metal within a continuously cast product, according to which a permanent magnetic field acting on the molten metal to brake its flow is used, said field being created by a braking device corresponding to claim 1, with pluri-winding electromagnetic inductor (1) of type polyphased stator with sliding magnetic field, **characterised in that**, in order to control the position of the magnetic pole or poles of said inductor (1), in function of the casting conditions and without moving the inductor itself, the elementary electric power supplies (8, 9) for the windings of the inductor (1) being direct current supplies and being individually controllable, one carries out, with the help of a factor ϕ, variable between 0 and π radians, a control of the intensities Iᵢ of the electric currents flowing through the windings (2, ... 5) of the inductor, such that at any instant the currents are I₁ = K cos ϕ and I₂ = K sin ϕ in case of an inductor (1) with two windings (A, B) and I₁ = K sin ϕ, I₂ = K sin (ϕ + 2π/3) and I₃ = K sin (ϕ + 4π/3) in case of an inductor (1) with three windings, K being a representative constant of the desired braking force at the place of the magnetic pole or poles of the inductor (1), and the maximum value of which is limited by the maximum electrical current each of the elementary electric power supplies (8, 9) is able to deliver.
